# EUROPÄISCHE PATENTSCHRIFT

(11) **EP 3 746 638 B1**
(45) Veröffentlichungstag und Bekanntmachung des Hinweises auf die Patenterteilung: **12.03.2025**
(21) Anmeldenummer: 19702386.4
(22) Anmeldetag: 28.01.2019
(51) Int. Cl.: F01C 21/10, F04C 2/107

(54) **STATOR FÜR EXZENTERSCHNECKENMASCHINE**
STATOR FOR ECCENTRIC SCREW MACHINE
STATOR POUR MACHINE À VIS EXCENTRIQUE

(30) Priorität: 02.02.2018 DE 202018100587 U
(43) Veröffentlichungstag der Anmeldung: 09.12.2020
(73) Patentinhaber: Wilhelm Kächele GmbH, 73235 Weilheim an der Teck (DE)
(72) Erfinder: KÄCHELE, Bruno, 73235 Weilheim an der Teck (DE)
(74) Vertreter: Rüger Abel Patentanwälte PartGmbB
(86) Internationale Anmeldenummer: PCT/EP2019/051987
(87) Internationale Veröffentlichungsnummer: WO 2019/149656

(56) Entgegenhaltungen:
- EP-A1- 0 987 438
- DE-U1- 202010 016 196
- DE-U1- 202016 104 173
- DE-U1- 29 818 383
- GB-A- 916 155

## Beschreibung

Die Erfindung betrifft einen Stator für eine Exzenterschneckenmaschine, insbesondere eine Exzenterschneckenpumpe für flüssige breiige oder pastöse, homogene oder inhomogene Medien.

Exzenterschneckenpumpen sind grundsätzlich bekannt. Typischerweise weisen sie einen Stator mit mehreren Gewindegängen und einer Elastomerauskleidung auf. Beispielhaft wird dazu auf die DE 199 50 257 A1 verwiesen. Diese Druckschrift offenbart eine Exzenterschneckenmaschine mit einem Stator, der zwischen einem Eingangsgehäuse und einem Ausgangsgehäuse gefasst ist. Das Eingangsgehäuse und das Ausgangsgehäuse sind durch Zugbolzen gegeneinander verspannt. Es kann erforderlich sein, den Stator in einem Gestell drehfest zu sichern. Dazu ist es üblich, an dem Stator einen radial abstehenden Ausleger anzubringen. Die DE 20 2010 016 196 U1 beschreibt dazu einen in ein Gewindeloch des Stators eingeschraubten Ausleger. Dieser kann an seinem äußeren Ende mit einem Außengewinde versehen sein, das die Befestigung einer Abdeckung gestattet und das Einschrauben des Auslegers erleichtert.

Auch aus der EP 0 987 438 A1 ist die Anbringung eines radial von dem Stator weg ragenden Schraubzapfens bekannt, der als Verdrehsicherung für den Stator dient. Der Zapfen findet seine Anlage an einem der Zugbolzen und verhindert somit eine Verdrehung des Stators. Um eine Verpackung des Stators mit Schrumpffolie zu ermöglichen, ist der äußere metallische Mantel des Stators in einer Vertiefung zunächst mit einer Mutter verschweißt, in die der Schraubzapfen nach Anbringung der Schrumpffolie später eingeschraubt werden kann.

Das Gebrauchsmuster DE 20 2014 103 665 U1 offenbart eine Verdrehsicherung, die durch einen vom Statormantel radial abstehenden, an den Statormantel angeschweißten Zapfen auszubilden. Das Gebrauchsmuster schlägt alternativ dazu vor, an dem Statormantel eine Buchse anzuschweißen, in die ein Rundzapfen eingepresst oder eingeklebt wird.

Aus der DE 20 1026 104 173 U1 ist es bekannt, einen Stator für eine Exzenterschneckenmaschine mit einem Ausleger zur Verdrehsicherung zu versehen, der mit dem Mantelrohr des Stators verschweißt ist und radial von diesem absteht. Der Ausleger kann als Bolzen mit angestauchtem Kopf ausgebildet sein, der mit dem Mantelrohr verschweißt ist.

Die Drehmomentabstützung ist ein kritisches Element. Auch bei höheren Belastungen darf sie keinen Schaden nehmen, so dass die Drehmomentabstützung erhalten bleibt und das Mantelrohr nicht beschädigt wird. Außerdem sind Statoren von Exzenterschneckenmaschinen Teile, die vom Hersteller zum Anwender erhebliche Wege zurücklegen und dazu entsprechend versandfähig bereitgestellt werden müssen.

Davon ausgehend, ist es Aufgabe der Erfindung, einen Stator für eine Exzenterschneckenmaschine mit verbesserter Drehmomentabstützung zu konzipieren.

Diese Aufgabe wird mit einem Stator nach Anspruch 1 gelöst:
Der erfindungsgemäße Stator ist für Exzenterschneckenmaschine, insbesondere Exzenterschneckenpumpe für flüssige, breiige oder pastöse, homogene oder inhomogene Medien geeignet. Er weist ein metallisches Mantelrohr auf, das innen mit einer Elastomerauskleidung versehen ist. Die Innenauskleidungbegrenzt einen Längsdurchgang in Gestalt eines zwei- oder mehrgängigen Gewindes. Er dient zur Aufnahme eines Rotors, der ein Außengewinde mit einer abweichenden Anzahl von Gewindegängen trägt. Der Stator ist mit einer Verdrehsicherung in Form eines Auslegers versehen, der mit dem Mantelrohr lösbar verbunden ist. Die Verdrehsicherung ist als Ausleger ausgebildet, der von dem Mantelrohr vorzugsweise radial absteht und mit einem Zapfen verschraubt ist, der mit dem Mantelrohr unlösbar verbunden ist. Dazu weist der Ausleger eine mit einem Innengewinde versehene Öffnung auf, die auf ein an dem Zapfen vorgesehenes Außengewinde aufgeschraubt ist.

Das Mantelrohr kann zylindrisch ausgebildet sein (Rundquerschnitt) oder zwei (oder mehrere) Gewindegänge aufweisen (Ovalquerschnitt), wobei der Zapfen an einer Stelle des Mantelrohrs angebracht sein kann, an der das Mantelrohr einen großen Außendurchmesser aufweist. Dadurch werden die von der Verbindungsstelle zwischen dem Zapfen und dem Mantelrohr aufzunehmenden Kräfte minimiert.

Der Zapfen ist an dem Mantelrohr vorzugsweise in radialer Orientierung angeordnet und mit dem Mantelrohr verschweißt. Dazu kann der Zapfen einen Kopf aufweisen, dessen Durchmesser größer ist als der Außendurchmesser des Zapfens. Die Verbindung zwischen dem Mantelrohr und dem Zapfen kann durch eine linienhafte Schweißverbindung, z.B. eine Ringnaht, oder durch Bolzenschweißen und somit eine flächenhafte Schweißverbindung erfolgen. Der Zapfen ist im Vergleich zu dem Ausleger vorzugsweise kurz, d.h. er ist kürzer als die Hälfte, vorzugsweise kürzer als ein Drittel und besonders bevorzugt kürzer als ein Viertel der in Radialrichtung zu messenden Länge des Auslegers. Dadurch kann der Ausleger zum Transport von dem Stator abgenommen werden. Außerdem wird das Anbringen von Schutzfolien, z.B. Schrumpffolien vereinfacht.

Der Ausleger kann einen Rundquerschnitt aufweist und an einem Ende eine Gewinde-Sackbohrung aufweisen, mit der er auf den Gewindebolzen aufschraubbar ist. Alternativ kann der Ausleger über seine gesamte Länge hohl, d.h. als durchgehendes Rohr ausgebildet sein. Die Biegesteifigkeit ist radial außen ausreichend. Am radial inneren Ende trägt der in den Ausleger eingeschraubte Zapfen zur Erhöhung der Biegesteifigkeit bei. Abgesehen von seinem Innengewinde kann der Ausleger über seine gesamte Länge einen konstanten Querschnitt aufweisen.

Der Zapfen kann mit dem Mantelrohr vor der Ausbildung der Elastomerauskleidung verschweißt worden sein. Alternativ ist es möglich, den Zapfen erst nach der Ausbildung der Elastomerauskleidung mit dem Mantelrohr zu verschweißen. Dies gilt insbesondere, wenn zur Befestigung des Zapfens Schweißverfahren eingesetzt werden, die nur eine geringe lokale Wärmeeinwirkung erfordern.

Erfindungsgemäß ist an dem Stator eine Schrumpffolie angebracht, die dem temporären oder permanenten Schutz desselben dienen kann. Der Zapfen durchbricht dabei die Folie an einer Öffnung, der Rand der Öffnung ist jedoch fest an oder bei dem Zapfen oder dem Mantelrohr zwischen dem Zapfen oder dem Mantelrohr und dem Ausleger gehalten. Dadurch bleibt die Schutzwirkung der Folie trotz der Durchbrechung derselben sicher erhalten.

Weitere Details und Abwandlungen der Erfindung ergeben sich aus der Zeichnung, der Beschreibung oder Ansprüchen. Es zeigen:
Figur 1 den erfindungsgemäßen Stator mit Verdrehsicherung, in Perspektivdarstellung,
Figur 2 den erfindungsgemäßen Stator mit Verdrehsicherung, in Stirnansicht,
Figur 3 den Stator nach Figur 1 und 2, längs geschnitten auf Höhe der Verdrehsicherung entlang der Linie III-III,
Figur 4 den Stator nach Figur 1, in quer geschnittener Darstellung, geschnitten entlang der Linie IV-IV,
Figur 5 den Stator nach Figur 3, in einer ausschnittsweisen Darstellung,
Figur 6 den Stator nach Figur 3, in ausschnittsweiser Darstellung,
Figur 7 eine abgewandelte Ausführungsform des Stators mit Zylinderrohr und mit Verdrehsicherung in Querschnittsdarstellung
Figur 8 einen abgewandelten Ausleger, in Seitenansicht, teilweise geschnitten.

In Figur 1 ist ein Stator 11 einer Exzenterschneckenmaschine veranschaulicht, wie sie zum Fördern von fluiden Medien, insbesondere breiigen oder pastösen, homogenen oder auch inhomogenen Medien, wie zum Beispiel Beton Mörtel und Spachtelmasse, dienen kann. Der Stator 11 bildet gemäß einer ersten Ausführungsform ein längliches Rohr mit einem mindestens 2-gängigen Innengewindeprofil. Er besteht aus einem äußeren Mantelrohr 12, dessen Profilierung die wenigstens zwei Gewindegänge 13, 14 festlegt. Alternativ kann der Stator auch ein zylindrisches Mantelrohr 12 aufweisen, wie es aus Figur 7 hervorgeht.

Innen ist der Stator 11 mit einer an der Innenfläche des Mantels 12 haftenden elastomeren Beschichtung 15 versehen, die vorzugsweise eine weitgehend gleichmäßige Dicke aufweist. Entsprechend bilden sich die Gewindegänge 13, 14, wie aus Figur 2 ersichtlich, innen an der Beschichtung als Gewindegänge 13', 15` ab. Die Dicke der Beschichtung 15 ist weitgehend einheitlich, wobei wie Figur 3 zeigt, kleinere Dickenunterschiede vorkommen können. Auch an Ein- und Ausgang, d.h. an den beiden stirnseitigen Enden des Stators 11 können größere Schichtdicken zustande kommen, wie es Figur 2 veranschaulicht. Es ist auch möglich, den Stator 11 mit weniger tiefer Profilierung oder zylindrisch auszubilden. In diesem Fall werden die Gewindegänge 13, 14 ausschließlich oder vorwiegend in der Beschichtung 15 ausgebildet, die dann eine lokal unterschiedliche Dicke aufweist. Eine solche Ausführungsform ist in Figur 7 veranschaulicht.

Während das Mantelrohr 12 vorzugsweise aus Stahl besteht, besteht die Beschichtung 15 aus einem nichtmetallischen Material, insbesondre einem vernetzten Kunststoffwerkstoff, wie bspw. einem Polymer oder einem Elastomer, Gummi oder dergleichen. Bei dem Material der Beschichtung 15 handelt es sich typischerweise um thermisch empfindliches Material, das bei höheren Temperaturen (mehrere 100°C) zu Degradation und Zersetzung neigt.

An dem Stator 11 ist eine Verdrehsicherung 16 angebracht, die dazu dient, um die Längsachse 17 des Stators 11 wirkende Drehmomente aufzunehmen und abzuleiten. Solche Drehmomente können im Betrieb durch Drehung des Rotors 18 (siehe Figur 2, 4 oder 7) auftreten.

Die Verdrehsicherung 16 wird durch einen vorzugsweise in Radialrichtung von dem Mantelrohr 12 abstehenden Ausleger 19 gebildet, der zum Beispiel einen Rundquerschnitt aufweisen kann. Der Ausleger 19 kann durch einen runden Stab mit Vollquerschnitt oder auch, wie dargestellt, durch ein Rundrohr gebildet sein. Jedenfalls kann er über seine gesamte Länge einen konstanten Querschnitt aufweisen. An seinem radial inneren, dem Stator 11 zugewandten Ende weist der Ausleger 19 eine Öffnung mit einem Innengewinde 20 auf, mittels dessen der Ausleger an einem radial von dem Mantelrohr 12 abstehenden Zapfen 21 befestigt ist.

Es ist auch möglich, einen Ausleger 19 mit entlang der Radialen variierendem Querschnitt vorzusehen. Z.B. kann der Ausleger 19 nach Figur 8 einen Kopf aufweisen, dessen Durchmesser größer ist als der Durchmesser des übrigen, sich radial nach außen erstreckenden Abschnitts. Der Kopf kann mit einer Gewindesackbohrung versehen sein, um den Zapfen 21 aufzunehmen. Der sich nach außen erstreckende Abschnitt kann einen Rundquerschnitt oder einen zum Ansetzen eines Werkzeugs, z.B. Schraubenschlüssels geeigneten Querschnitt aufweisen.

Der Ausleger 19 kann ein seiner Außenseite eine unrunde Struktur aufweisen. Z.B. kann der Ausleger 19 an seinem radial äußeren Ende, an seinem radial inneren Ende oder in einem Zwischenbereich eine Werkzeugkupplungsstruktur aufweisen. Dazu können eine von der Kreisform abweichende Querschnittsform, z.B. eine Ovalform mit zwei zueinander parallelen geraden Abschnitten, oder eine Sechseckform zum Ansetzen eines Schraubenschlüssels oder eines anderen drehmomentausübenden Werkzeugs vorgesehen sein. Es ist auch möglich, den gesamten Ausleger 19 mit einer Außenkontur auszubilden, die das Ansetzen eines Schraubenschlüssels gestattet. Der Ausleger kann einen entlang seiner gesamten Länge unveränderten Rechteckquerschnitt, längs durchgehende Abflachungen oder einen anderen Polygonalquerschnitt aufweisen. Auch ist es möglich, entlang der Länge des Auslegers 19 verschiedene Querschnitte für verschiedene Schlüsselweiten vorzusehen. Zusätzlich oder alternativ können an der radial äußeren Stirnseite oder in dem Innenraum des Auslegers 19 Werkzeugkupplungsstrukturen, z.B. eine Inbusform angeracht sein.

Der Zapfen 21 ist vorzugsweise aus massiv nach Art eines Schraubenbolzens ausgebildet und an seinem Außenumfang mit einem Außengewinde 22 versehen (siehe insbesondere Figur 5), das zu dem Innengewinde 20 passt. Der von der Grundform her zylindrische Zapfen 21 weist an seinem dem Mantelrohr 12 zugewandten Ende einen vorzugsweise flachen scheibenartigen Kopf 23 auf, dessen Außendurchmesser vorzugsweise nicht kleiner ist, als der Außendurchmesser des Auslegers 19. Der Kopf 23 ist mit dem Mantelrohr 12 stoffschlüssig fest verbunden, vorzugsweise verschweißt, beispielsweise vollflächig durch eine Pressschweißung oder Reibschweißung. Alternativ kann eine ringförmige ununterbrochene rings um den Kopf 23 führende Schweißnaht 24 in Gestalt einer Kehlnaht vorgesehen sein. Alternative Schweißverbindung zwischen dem Kopf 23 und dem Mantelrohr 12, insbesondere auch Schweißverbindungen, die zu einer flächenhaften Verbindung zwischen dem Kopf 23 und dem Mantelrohr 12 führen, können ebenfalls vorgesehen sein.

Die Schweißverbindung zwischen dem Gewindezapfen 21 und dem Mantelrohr 12 liegt außerhalb des Gewindes 22 und beschränkt sich auf das stirnseitige Ende des Gewindezapfens 21, insbesondere auf seinen Kopf 23. Deswegen ist sicher gestellt, dass das vor dem Anschweißen des Gewindezapfens 21 an das Mantelrohr angebrachte Gewinde 22 durch den Schweißvorgang keinen Schaden nimmt und insbesondere nicht deformiert wird.

Der Ausleger 19 ist bei allen vor- und nachstehend beschriebenen Ausführungsformen des erfindungsgemäßen Stators 11 vorzugsweise an einer Stelle des Mantelrohrs 12 angeordnet, an der dieses einen großen Radius aufweist, wie aus den Figuren 1, 3 und 5 hervorgeht. Dies hat den Vorzug, dass die von der Verbindungsstelle zwischen dem Ausleger 19 und dem Mantelrohr 12 zu übertragenden Kräfte aufgrund des größtmöglichen Abstands zu der Längsachse 17 gegenüber einer Anbringung in einem Gewindetal geringer sind.

Das Mantelrohr 12 kann an seiner Außenseite mit einem Lack und/oder einer Kunststoffbeschichtung versehen sein. Die Kunststoffbeschichtung kann durch eine Schrumpffolie 25 gebildet sein, wie sie aus Figur 5 ersichtlich ist. Diese Schrumpffolie kann an dem Mantelrohr 12 nach dem Anbringen des Zapfens 21, jedoch vor dem Anschrauben des Auslegers angebracht worden sein. Sie kann den Zapfen 21 überspannen und dicht einschließen. Alternativ kann sie von dem Zapfen 21 durchbrochen sein.

Das Anbringen der Schrumpffolie 25 an dem Stator 11 führt zunächst dazu, dass die Schrumpffolie 25 den Zapfen 21 einhüllt. Wird die Schrumpffolie 25 an dem Zapfen 21 beim Anschrauben des Auslegers 19 durchtrennt, kann sie aufgrund der ihr innewohnenden Spannung die Tendenz haben, von dem Zapfen 21 weg zu kriechen. Nachdem an dem Zapfen 21 jedoch ein Folienvorrat vorhanden ist, führt dies nicht zu einer Freilegung der Schweißnaht. Diese bleibt somit geschützt. Der erfindungsgemäße Stator 11 ist deshalb auch in widriger Umgebung sicher einsetzbar. Der beim Anschrauben des Auslegers 19 und somit beim Durchbrechen der Schrumpffolie 25 entstandene Lochrand der Folie kann zwischen dem Innengewinde 20 und dem Außengewinde 22 und/oder zwischen dem Kopf 23 und der ihm zugewandten Stirnfläche des Auslegers 19 geklemmt sein. Damit wird ein korrosionssicherer Einschluss des Mantelrohr 12 insbesondere im Bereich der Schweißnaht 24 sichergestellt.

An der insoweit beschriebenen Erfindung sind zahlreiche Abwandlungen möglich. Beispielsweise muss der Querschnitt des Auslegers 19 nicht zwingend rund, sechseckig oder oval sein. Abweichende Konfigurationen sind möglich. Zum Beispiel kann der Ausleger 19 einen kreuzförmigen Querschnitt oder auch einen symmetrischen oder asymmetrischen Winkelquerschnitt, einen T-Querschnitt, einen Profilrohrquerschitt oder dergleichen aufweisen. Auch kann der Ausleger 19, unabhängig von seinem Querschnitt, sich von dem Mantelrohr 12 weg verjüngend ausgebildet sein. Mit anderen Worten, der Querschnitt des Auslegers 19 kann konstant sein oder sich in Radialrichtung nach außen in Stufen oder sanften Übergängen vermindern.

### Bezugszeichen

| | |
|---|---|
| 11 | Stator |
| 12 | Mantelrohr |
| 13, 14, 13', 14' | Gewindegänge |
| 15 | Beschichtung |
| 16 | Verdrehsicherung |
| 17 | Längsachse |
| 18 | Rotor |
| 19 | Ausleger |
| 20 | Innengewinde |
| 21 | Zapfen |
| 22 | Außengewinde |
| 23 | Kopf des Zapfens 21 |
| 24 | Schweißnaht |
| 25 | Schrumpffolie |

## Patentansprüche

1. Stator (11) für Exzenterschneckenmaschine, insbesondere Exzenterschneckenpumpe für flüssige , breiige oder pastöse, homogene oder inhomogene Medien,
mit einem metallischen Mantelrohr (12), das innen mit einer Elastomerauskleidung (15) versehen ist und eine Axialrichtung (17) festlegt,
mit einer Verdrehsicherung (16) in Form eines Auslegers (19), der eine mit einem Innengewinde (20) versehene Öffnung aufweist,
mit einem Zapfen (21), der mit dem Mantelrohr (12) unlösbar verbunden und mit einem Außengewinde versehen ist,
wobei das Innengewinde (20) des Auslegers (19) mit dem Außengewinde (22) des Zapfens (21) in Eingriff steht und
wobei das Mantelrohr (12) an seiner Außenseite mit einer Schrumpffolie (25) versehen ist, wobei die Schrumpffolie (25) zwischen dem Zapfen (21) oder dem Mantelrohr (12) und dem Ausleger (19) gehalten ist.

2. Stator für Exzenterschneckenmaschine nach Anspruch 1, **dadurch gekennzeichnet, dass** das Mantelrohr (12) zylindrisch ausgebildet ist oder einen unrunden, vorzugsweise ovalen Querschnitt aufweist und dass der Zapfen (21) an einer Stelle des Mantelrohrs (12) angebracht ist, an der das Mantelrohr (12) einen großen Außendurchmesser aufweist.

3. Stator nach Anspruch 1 oder 2, **dadurch gekennzeichnet, dass** der Zapfen (21) an dem Mantelrohr (12) in radialer Orientierung angeordnet und mit dem Mantelrohr (12) verschweißt ist.

4. Stator nach Anspruch 3, **dadurch gekennzeichnet, dass** der Zapfen (21) einen Kopf (23) aufweist, dessen Durchmesser größer ist als der Außendurchmesser des Zapfens.

5. Stator nach einem der vorstehenden Ansprüche, **dadurch gekennzeichnet, dass** der Zapfen (21) über eine flächenhafte Schweißverbindung oder über eine Ringnaht (24) mit dem Mantelrohr (12) verbunden ist.

6. Stator nach einem der vorstehenden Ansprüche, **dadurch gekennzeichnet, dass** der Ausleger (19) einen Rundquerschnitt aufweist.

7. Stator nach einem der vorstehenden Ansprüche, **dadurch gekennzeichnet, dass** der Ausleger (19) einen Hohlquerschnitt aufweist.

8. Stator nach Anspruch 7, **dadurch gekennzeichnet, dass** der Ausleger (19) als durchgehendes Rohr ausgebildet ist.

9. Stator nach einem der vorstehenden Ansprüche, **dadurch gekennzeichnet, dass** das radial innere Ende des Auslegers (19) mit dem Innengewinde versehen ist.

10. Stator nach einem der vorstehenden Ansprüche, **dadurch gekennzeichnet, dass** der Ausleger (19) über seine gesamte Länge einen konstanten Querschnitt aufweist.

11. Stator nach einem der vorstehenden Ansprüche, **dadurch gekennzeichnet, dass** der Zapfen (21) stirnseitig durch Bolzenschweißen, Pressschweißen, Reibschweißen, Widerstandsschweißen oder Punktschweißen mit dem Mantelrohr (12) verschweißt ist.

12. Stator nach einem der vorstehenden Ansprüche, **dadurch gekennzeichnet, dass** der Zapfen (21) mit dem Mantelrohr (12) vor der Ausbildung der Elastomerauskleidung (15) verschweißt worden ist.

13. Stator nach einem der vorstehenden Ansprüche, **dadurch gekennzeichnet, dass** der Zapfen (21) nach der Ausbildung der Elastomerauskleidung (15) mit dem Mantelrohr (12) verschweißt worden ist.

14. Stator nach einem der vorstehenden Ansprüche, **dadurch gekennzeichnet, dass** das Mantelrohr (12) an seiner Außenseite lackiert ist.

## Claims

1. A stator (11) for an eccentric screw machine, in particular an eccentric screw pump for liquid, pulpy, or pasty, homogeneous or non-homogeneous media, comprising:
a metallic casing pipe (12) which is provided on the inside with an elastomer lining (15) and defines an axial direction (17),
an anti-rotation device (16) in the form of an extension arm (19) which has an opening provided with an internal thread (20),
a pin (21) which is non-detachably connected to the casing pipe (12) and is provided with an external thread,
wherein the internal thread (20) of the extension arm (19) is engaged with the external thread (22) of the pin (21), and
wherein the casing pipe (12) is provided on its outside with a shrink film (25), the shrink film (25) being held between the pin (21) or the casing pipe (12) and the extension arm (19).

2. The stator for an eccentric screw machine according to claim 1, **characterized in that** the casing pipe (12) is cylindrical or has a non-circular, preferably oval cross-section and **in that** the pin (21) is attached to a location on the casing pipe (12) at which the casing pipe (12) has a large outer diameter.

3. The stator according to claim 1 or 2, **characterized in that** the pin (21) is arranged on the casing pipe (12) in a radial orientation and is welded to the casing pipe (12).

4. The stator according to claim 3, **characterized in that** the pin (21) has a head (23) whose diameter is larger than the outer diameter of the pin.

5. The stator according to anyone of the preceding claims, **characterized in that** the pin (21) is connected to the casing pipe (12) via a surface welded connection or via an annular seam (24).

6. The stator according to anyone of the preceding claims, **characterized in that** the extension arm (19) has a round cross-section.

7. The stator according to anyone of the preceding claims, **characterized in that** the extension arm (19) has a hollow cross-section.

8. The stator according to claim 7, **characterized in that** the extension arm (19) is formed as a continuous tube.

9. The stator according to anyone of the preceding claims, **characterized in that** the radially inner end of the extension arm (19) is provided with the internal thread.

10. The stator according to anyone of the preceding claims, **characterized in that** the extension arm (19) has a constant cross-section over its entire length.

11. The stator according to anyone of the preceding claims, **characterized in that** the pin (21) is welded to the casing pipe (12) on the end face by stud welding, pressure welding, friction welding, resistance welding or spot welding.

12. The stator according to anyone of the preceding claims, **characterized in that** the pin (21) has been welded to the casing pipe (12) prior to formation of the elastomer lining (15).

13. The stator according to anyone of the preceding claims, **characterized in that** the pin (21) has been welded to the casing pipe (12) after the formation of the elastomer lining (15).

14. The stator according to anyone of the preceding claims, **characterized in that** the casing pipe (12) is painted on its outside.

## Revendications

1. Stator (11) destiné à une machine à vis excentrique, en particulier une pompe à vis excentrique pour des milieux liquides, visqueux ou pâteux, homogènes ou non homogènes,
comprenant un tube enveloppe (12) métallique qui est doté d'un revêtement élastomère (15) à l'intérieur et définit une direction axiale (17),
comprenant un moyen de blocage en rotation (16) sous la forme d'un bras (19) qui présente une ouverture dotée d'un filetage intérieur (20),
comprenant une tige (21) qui est reliée de façon inamovible au tube enveloppe (12) et est dotée d'un filetage extérieur,
le filetage intérieur (20) du bras (19) étant en prise avec le filetage extérieur (22) de la tige (21), et
le tube enveloppe (12) étant pourvu, sur sa face externe, d'un film rétractable (25), le film rétractable (25) étant tenu entre la tige (21) ou le tube enveloppe (12) et le bras (19).

2. Stator destiné à une machine à vis excentrique selon la revendication 1, **caractérisé en ce que** le tube enveloppe (12) est réalisé sous une forme cylindrique ou présente une section non circulaire, de préférence une section ovale, et **en ce que** la tige (21) est montée à un endroit du tube enveloppe (12) où le tube enveloppe (12) présente un grand diamètre extérieur.

3. Stator selon la revendication 1 ou 2, **caractérisé en ce que** la tige (21) est disposée sur le tube enveloppe (12) dans une orientation radiale et est soudée au tube enveloppe (12).

4. Stator selon la revendication 3, **caractérisé en ce que** la tige (21) présente une tête (23) dont le diamètre est supérieur au diamètre extérieur de la tige.

5. Stator selon une des revendications précédentes, **caractérisé en ce que** la tige (21) est reliée au tube enveloppe (12) par un assemblage par soudure à surface ou par un joint annulaire (24).

6. Stator selon une des revendications précédentes, **caractérisé en ce que** le bras (19) présente une section circulaire.

7. Stator selon une des revendications précédentes, **caractérisé en ce que** le bras (19) présente une section creuse.

8. Stator selon la revendication 7, **caractérisé en ce que** le bras (19) est réalisé sous forme de tube continu.

9. Stator selon une des revendications précédentes, **caractérisé en ce que** l'extrémité radialement intérieure du bras (19) est dotée du filetage intérieur.

10. Stator selon une des revendications précédentes, **caractérisé en ce que** le bras (19) présente une section constante sur toute sa longueur.

11. Stator selon une des revendications précédentes, **caractérisé en ce que** la tige (21) est soudée côté face frontale au tube enveloppe (12) par soudage de goujons, soudage par pression, soudage par friction, soudage par résistance ou soudage par points.

12. Stator selon une des revendications précédentes, **caractérisé en ce que** la tige (21) a été soudée au tube enveloppe (12) avant la réalisation du revêtement élastomère (15).

13. Stator selon une des revendications précédentes, **caractérisé en ce que** la tige (21) a été soudée au tube enveloppe (12) après la réalisation du revêtement élastomère (15).

14. Stator selon une des revendications précédentes, **caractérisé en ce que** le tube enveloppe (12) est peint sur sa face externe.
